# EUROPÄISCHE PATENTSCHRIFT

(11) **EP 0 814 235 B1**
(45) Veröffentlichungstag und Bekanntmachung des Hinweises auf die Patenterteilung: **01.03.2000**
(21) Anmeldenummer: 97106344.1
(22) Anmeldetag: 17.04.1997
(51) Int. Cl.: F01D 17/16

(54) **Radialturbine für einen Turbolader**
Radial turbine for a turbocharger
Turbine radiale pour une turbosoufflante

(30) Priorität: 13.06.1996 DE 19623558
(43) Veröffentlichungstag der Anmeldung: 29.12.1997
(73) Patentinhaber: MaK Motoren GmbH & Co. KG, 24159 Kiel (DE)
(72) Erfinder: Heintze, Wolfgang, Dipl.-Ing., 24119 Kronshagen (DE); Nagel, Jürgen, Dipl.-Ing., 24214 Gettorf (DE); Buschmann, Horst, Dipl.-Ing., 24159 Kiel (DE)
(74) Vertreter: Hansmann, Dierk, Dipl.-Ing.

(56) Entgegenhaltungen:
- EP-A- 0 034 915
- DE-A- 4 215 301
- DE-C- 19 623 558
- FR-A- 667 306
- US-A- 3 426 964
- US-A- 4 802 817

## Beschreibung

Die Erfindung bezieht sich auf eine Radialturbine für einen Turbolader einer aufgeladenen Brennkraftmaschine mit einer verstellbaren Turbinenleiteinrichtung, die mindestens zwei voneinander getrennte Gaszuführkanäle aufweist, welche mittels eines aus zwei Steuerringen gebildeten Leitringes in einem die Turbinenschaufel umgebenden Führungszylinder, in zwei unterschiedliche Arbeitspositionen verschiebbar ist und die Turbinenleiteinrichtung aus dem Leitring mit den zwei Steuerringen besteht, zwischen denen Gaszuführkanäle verschiedenen Querschnitts über eine trennende Zwischenwand gebildet sind.

Aus der DE 42 15 301 A1 ist ein Abgasturbolader mit einer Radialturbine bekannt, bei der zur Änderung eines wirksamen Querschnitts des Leitapparates für den zugeführten Abgasstrom ein verstellbarer Steuerring angeordnet ist. Dieser umfaßt zwei Zuführkanäle mit unterschiedlichen Querschnitten, die für Vollast und Teillast ausgelegt sind, wobei jeweils ein Zuführkanal eingeschaltet ist, um einen entsprechend wirksamen Querschnitt zu ergeben.

Der Erfindung liegt die Aufgabe zugrunde, für eine gattungsgemäße Anordnung mit einer Turbinenleiteinrichtung eine einfache Verstellung der Steuerringe mit einer Selbsthaltung zu ermöglichen.

Diese Aufgabe wird erfindungsgemäß durch die Merkmale des Anspruches 1 gelöst. Weitere vorteilhafte Ausgestaltungen sind durch die Merkmale der Unteransprüche gekennzeichnet.

Die mit der Erfindung hauptsächlich erzielten Vorteile bestehen darin, daß ein verstellbarer Leitring mit zwei Gasführungskanälen für Voll- und Teillast der Turbinenleiteinrichtung mittels eines Druckluftspeichers und elektrisch ansteuerbaren Magnetventilen in eine Stellung für hohen Ladedruck und damit starkem Drehmoment und in eine weitere Stellung für einen optimalen, zünddruckgerechten und verbrauchsoptimierten Vollastbetrieb verstellbar ist.

Durch eine entsprechende konstruktive Ausbildung mittels einer die Gasführungskanäle trennenden Zwischenwand, kann der Leitring nach Abschluß eines Verstellvorganges in stabiler Selbsthaltung in seiner eingenommenen Stellung verbleiben. Nach einem Erreichen der gewünschten Position bleibt der Leitring somit in Selbsthaltung und zudem wird dieser Zustand noch durch die von der Brennkraftmaschine entwickelten Drücke luft- und abgasseitig unterstützt. Die vergrößerte Fläche der Zwischenwand auf die der Abgasdruck steht und durch die unterschiedliche Drosselung der Ringkanäle durch eine einseitige Abdichtung ergibt sich eine resultierende Haltekraft, die den Leitring sicher in der von der Steuerung zugewiesenen Position hält.

Der Leitring umfaßt im wesentlichen zwei Steuerringe, welche mit dem Turbinengehäuse jeweils einen Ringkanal abschließen. Diese Ringkanäle sind mit dem Druckluftspeicher und einem Ladedruckaufnehmer verbunden.

Die die Gasführungskanäle des Leitringes trennende Zwischenwand, ist jeweils in den zwei möglichen Stellungen in einer Wandung des Turbinengehäuses in einem Sitz gehalten, der jeweils einen bündigen Gasführungskanal ergibt.

Für den Anfahrvorgang sowie für den Leerlauf dient eine mechanische Sperre, bestehend aus einem Haltestift, welcher pneumatisch angesteuert wird und dafür sorgt, daß der Leitring nicht durch Vibrationen der Brennkraftmaschine unkontrolliert aus einer eingestellten Position wandert.

Die Position des Leitringes wird vorzugsweise mittels einer speicherorientierten Steuerung, durch eine Steuereinrichtung über Magnetventile in Abhängigkeit von Parametern der Brennkraftmaschine eingestellt. Diese Parameter können beispielsweise die Drehzahl der Brennkraftmaschine, die Drehzahl der Abgasturbine, der Druck im Ladeluftaufnehmer oder der Kraftstoffeinspritzpumpe sein, wobei auch eine Kombination dieser Parameter möglich ist.

Ein Ausführungsbeispiel der Erfindung ist in den Zeichnungen schematisch dargestellt und wird im folgenden näher beschrieben.

Es zeigen:
- Fig. 1: einen Längsschnitt durch einen Abgasturbolader mit einer Radialturbine und mit einem verstellbaren Leitring,
- Fig. 2: einen vergrößerten Ausschnitt der Turbine mit dem verstellbaren Leitring und
- Fig. 3: eine Steuerung mit Magnetventilen und Luftleitungen.

Ein Abgasturbolader 1 für eine Brennkraftmaschine 13 umfaßt im wesentlichen einen Verdichter 3 mit einer Abgasturbine 2. Über eine Steuerungseinrichtung 18 ist der Abgasturbine 2 durch einen Ladedruckaufnehmer 14 und einem Druckluftspeicher 8 Druckluft in Abhängigkeit vom Lastzustand der Brennkraftmaschine zuführbar.

In der Abgasturbine 2 ist eine Turbinenleiteinrichtung 4 mit einem Leitring L, bestehend aus zwei Steuerringen Sl und S2 mit gebildeten Gasführungskanälen 11,12, unterschiedlichen Querschnitts angeordnet.

Der Leitring L kann in zwei Stellungen T und V verschoben werden, wobei die T-Stellung für einen hohen Ladedruck steht und ein starkes Drehmoment am Abtriebsflansch der Brennkraftmaschine 13 erlaubt. Dagegen steht die V-Stellung für einen optimalen, zünddruckgerechten und verbrauchsoptimierten Vollastbetrieb.

Die Turbinenleiteinrichtung 4 kann mittels des Druckluftspeichers 8 und elektrisch ansteuerbaren Magnetventilen 9 in der Steuerungseinrichtung 18 in die beiden Positionen T und V verstellt werden. Aufgrund konstruktiver Maßnahmen an der Leiteinrichtung 4 kann der Leitring L in der gewünschten Stellung in der Selbsthaltung verbleiben, ohne ständige Zuführung von Druckluft aus einem externen Speicher.

Hierzu besteht auf der Turbinengehäuseseite 7 eine direkte Verbindung über eine Leitung 6 zum Ladeluftaufnehmer 14 der Brennkraftmaschine 13. Über einen Ringkanal 5a wirkt der Ladeluftdruck ständig auf den Leitring L. Auf der Lagerträgerseite 21 besteht eine Verbindung über eine Leitung 6a zwischen dem Ringkanal 5b und dem Ladeluftaufnehmer 14 nur über die Steuerungseinrichtung 18. In den Ringkanal 5a des Steuerringes S2 kann wahlweise Druckluft aus dem externen Druckluftspeicher 8, Ladeluft aus dem Ladeluftaufnehmer 14 oder durch Entlüftung der Druck entsprechend verändert werden. Auf dieser Seite erfolgt dann auch die Ein leitung des Schaltvorganges.

Ausgehend vom Start der Brennkraftmaschine 13, wird über einen Druckimpuls aus dem externen Druckluftspeicher 8 in den Ringkanal 5a des Steuerringes S1 der Leitring L in die Position T geschoben. Gleichzeitig wird mittels eines Pneumatikzylinders 20 eine mechanische Sperre, bestehend aus einem Haltestift 19, betätigt und die Position T verriegelt. Dadurch kann die Luftzufuhr aus dem Speicher 8 unterbrochen werden, da sich im anderen Fall ein hoher Luftverbrauch einstellen würde. Bei einer steigenden Leistung der Brennkraftmaschine 13 steigt auch der Druck im Ladeluftaufnehmer 14.

Der Ladedruck erzeugt in den Ringkanälen 5a oder 5b der Steuerringe S1 oder S2 die Kraft für die Selbsthaltung der Turbinenleiteinrichtung 4. Die sichere Selbsthaltung wird insbesondere dadurch ereicht, daß der Ringkanal 5b mittels kolbenringartiger Dichtungselemente 16 gegenüber dem turbinenseitigen Gaszuführkanal 12 stärker abgedichtet wird als auf der anderen Seite im Ringkanal 5a.

Diese unterschiedliche Drosselung ergibt im Ringkanal 5b einen höheren Druck, der den Leitring L in der Position T hält. Eine weitere Verstärkung der Haltekraft wird durch eine vergrößerte Fläche einer Zwischenwand 17 des Leitringes L erreicht, auf die der Abgasdruck im Zuströmkanal 12 der Turbine 2 drückt. Die Zwischenwand 17 ist in einem Sitz gelagert, der aus einer Ringausnehmung 32 und 33 in den Wänden 30,31 des Turbinengehäuses 7 besteht.

Diese reduzierte Drosselung des Luftstromes im Ringkanal 5a führt zu einem thermischen Ausgleich der Leiteinrichtung 4, da die kühle Ladeluft den turbinenseitig heißeren Teil stärker kühlt. Dadurch entsteht kein thermischer Verzug, der zum Klemmen des Schiebesitzes im Führungszylinder F das Leitringes L führen könnte. Der Luftstrom dient gleichzeitig als Sperrluft gegen das Eindringen von Abgas in die Ringkanäle 5a und 5b und dient auch zur Vermeidung von Ablagerungen im Schiebespalt.

Durch diese beiden Maßnahmen ergibt sich eine außerordentlich hohe Funktionssicherheit, auch beim Betrieb mit Rückstandskraftstoffen.

Bei weiter zunehmender Leistung werden die Schaltkriterien 15 überfahren, die im Speicher 10 der Steuerung abgelegt sind. Dieses können sein: Drehzahl der Aufladeeinrichtung 1, Drehzahl der Brennkraftmaschine 13, unzulässiger Ladedruck oder die eingespritzte Kraftstoffmenge oder eine Kombination dieser Größen.

Durch das von den Schaltkriterien ausgelöste elektrische Schaltsignal wird der Ringkanal 5b über die Magnetventile 9 kurzzeitig entlüftet. Der anstehende Ladedruck im Ringkanal 5a drückt den Leitring L aus der Position T in die Position V. Aufgrund der veränderten wirksamen Leitringfläche im Gasführkanal 11 ändert sich der Ladedruck auf eine gewünschte Höhe.

Beim Rückschalten von der Position V in die Position T wird ein zeitlich eng begrenzter Druckimpuls aus dem höheren Druck des externen Speichers 8 in den Ringkanal 5b geleitet und verschiebt den Leitring L gegen den Ladedruck im Ringkanal 5a. Die Steuerung unterbricht nach Ablauf eines einstellbaren Zeitintervalls den Luftstrom aus dem Speicher 8 und schaltet zurück auf die Ladedruckverbindung in den Ringkanal 5b. Durch diese Ausgestaltung verbleibt der Leitring L stabil in der gewünschten Position.

## Patentansprüche

1. Radialturbine für einen Turbolader einer aufgeladenen Brennkraftmaschine mit einer verstellbaren Turbinenleiteinrichtung, die mindestens zwei voneinander getrennte Gaszuführkanäle aufweist, welche mittels eines aus zwei Steuerringen gebildeten Leitringes in einem die Turbinenschaufel umgebenden Führungszylinder, in zwei unterschiedliche Arbeitspositionen verschiebbar ist und die Turbinenleiteinrichtung aus dem Leitring mit den zwei Steuerringen besteht, zwischen denen Gaszuführkanäle verschiedenen Querschnitts über eine trennende Zwischenwand gebildet sind, dadurch gekennzeichnet, daß die Zwischenwand (17) stirnflächenmäßig größer ausgeführt ist als die Ringkanalfläche des den Leitring (L) aufnehmenden Führungszylinders (F) im Turbinengehäuse (7) und im ersten Steuerring (S1) eine Ringabdichtung (16) des Ringkanals (5b) zu dem Turbinengehäuse (7) derart aufweist, daß ein Druckunterschied zum weiteren Ringkanal (5a) des zweiten Steuerrings (S2) herstellbar ist.

2. Radialturbine nach Anspruch 1, dadurch gekennzeichnet, daß der Ringkanal (5b) des Steuerringes (S1) über eine Leitung (6a) mit einem Druckluftspeicher (8) oder einen Ladeluftaufnehmer (14) verbindbar ist, wobei der weitere Ringkanal (5a) des Steuerringes (S2) über eine Leitung (6) mit dem Ladeluftaufnehmer (14) der Brennkraftmaschine (13) direkt verbunden ist.

3. Radialturbine nach den Ansprüchen 1 oder 2, dadurch gekennzeichnet, daß die Zwischenwand (17) im Leitring (L) einen Sitz jeweils in einer Ausnehmung (32 oder 33) der gegenüberstehenden Wände (30,31) des Turbinengehäuses aufweist.

4. Radialturbine nach den Ansprüchen 1, 2 oder 3, dadurch gekennzeichnet, daß auf der druckgesteuerten Seite des Ringkanals (5b) über einen von der Steuerungseinrichtung (10) angesteuerten Pneumatikzylinder (20) eine mechanische Sperre vorgesehen ist, die aus einem Haltestift (19) besteht, der zur Lagefixierung des Leitringes (L) festsetzbar ist.

5. Radialturbine nach einem oder mehreren der vorhergehenden Ansprüche, dadurch gekennzeichnet, daß die Position des Leitringes (L) mittels einer speicherorientierten Steuerung der Einrichtung (18) über Magnetventile (9) in Abhängigkeit von Parametern, wie der Drehzahl der Brennkraftmaschine (13), der Drehzahl der Abgasturbine (2), dem Druck im Ladeluftaufnehmer (14) oder der Kraftstoffeinspritzmenge, oder eine Kombination dieser Parameter einstellbar ist.

6. Verfahren zur Durchführung von Schaltvorgängen des Leitringes der Turbinenleiteinrichtung in die aktive und passive Arbeitsposition nach Anspruch 1, gekennzeichnet durch folgende Steuervorgänge:
- der anstehende Ladedruck aus dem Ladedruckaufnehmer (14) wird in den Ringkanal (5a) des Steuerringes (S2) geleitet und verschiebt im Führungszylinder (F) den Leitring (L) aus der Arbeitsposition (V) in die Arbeitsposition (T) mit dem wirksamen Gasführungskanal (11), wobei die wirksame Leitringfläche im Gasführungskanal (11) den Ladedruck verändert;
- bei einem Zurückschalten von der Arbeitsposition (T) in die Arbeitsposition (U) wird ein zeitlich begrenzter Druckimpuls aus dem Speicher (8) in den Ringkanal (5b) des Steuerringes (S1) geleitet;
- der Leitring (L) wird gegen den in den Ringkanal eingeführten Ladedruck aus dem Ladedruckaufnehmer (14) im Führungszylinder (F) verschoben und der Abgasstrom durchströmt den Gasführungskanal (12).

## Claims

1. Radial turbine for a turbocharger of a supercharged internal combustion engine having a displaceable turbine directing device, which comprises at least two separate gas supply channels, which by means of a directing ring formed by two control rings is displaceable in a guide cylinder surrounding the turbine blades into two different operating positions and the turbine directing device comprises the directing ring with the two control rings, between which gas supply channels of differing cross section are formed by means of a separating partition wall, characterized in that the partition wall (17) in terms of its frontal area is greater than the ring channel area of the guide cylinder (F), which receives the directing ring (L), in the turbine housing (7) and in the first control ring (S1) an annular seal (16) of the ring channel (5b) is disposed relative to the turbine housing (7) in such a way that enables a pressure difference to be produced relative to the further ring channel (5a) of the second control ring (S2).

2. Radial turbine according to claim 1, characterized in that the ring channel (5b) of the control ring (S1) is connectable by a line (6a) to a compressed-air store (8) or a supercharger air receiver (14), wherein the further ring channel (5a) of the control ring (S2) is directly connected by a line (6) to the supercharger air receiver (14) of the internal combustion engine (13).

3. Radial turbine according to claims 1 or 2,
characterized in that the partition wall (17) in the directing ring (L) has a seat in each case in a recess (32 or 33) of the opposing walls (30, 31) of the turbine housing.

4. Radial turbine according to claims 1, 2 or 3, characterized in that provided at the pressure-controlled side of the ring channel (5b) via a pneumatic cylinder (20) activated by the control device (10) is a mechanical latch comprising a retaining pin (19), which is arrestable for fixing the directing ring (L) in position.

5. Radial turbine according to one or more of the preceding claims, characterized in that the position of the directing ring (L) is adjustable by means of a storage-oriented control of the device (18) via solenoid valves (9) in dependence upon parameters such as the rotational speed of the internal combustion engine (13), the rotational speed of the exhaust gas turbine (2), the pressure in the supercharger air receiver (14) or the fuel injection quantity, or a combination of said parameters.

6. Method of effecting switching operations of the directing ring of the turbine directing device into the active and passive operating position according to claim 1, characterized by the following control operations:
- the prevailing supercharger pressure from the supercharger pressure receiver (14) is directed into the ring channel (5a) of the control ring (S2) and in the guide cylinder (F) displaces the directing ring (L) out of the operating position (V) into the operating position (T) with the effective gas supply channel (11), wherein the effective directing ring area in the gas supply channel (11) varies the supercharger pressure;
- upon a switch from the operating position (T) back into the operating position (U), a pressure pulse of limited duration is directed from the store (8) into the ring channel (5b) of the control ring (S1) ;
- the directing ring (L) is displaced in the guide cylinder (F) counter to the supercharger pressure introduced into the ring channel from the supercharger pressure receiver (14) and the exhaust gas flow flows through the gas supply channel (12).

## Revendications

1. Turbine radiale pour une turbosoufflante d'un moteur à combustion suralimenté comportant un dispositif de conduite de turbine réglable qui présente au moins deux canaux d'amenée de gaz séparés l'un de l'autre qui peuvent être déplacés au moyen d'un anneau directeur formé de deux anneaux de commande dans un cylindre de guidage entourant les aubes de la turbine de façon à prendre deux positions de travail différentes, le dispositif de conduite de la turbine se composant de l'anneau directeur comprenant les deux anneaux de commande entre lesquels des canaux d'amenée de gaz de sections transversales différentes sont formés par une cloison intermédiaire de séparation, la turbine radiale étant caractérisée en ce que la cloison intermédiaire (17) a été prévue côté face frontale plus grande que la face du canal annulaire du cylindre de guidage (F) contenant l'anneau directeur (L) dans l'enveloppe (7) de la turbine et présente dans le premier anneau de commande (S1) un dispositif d'étanchéité annulaire (16) du canal annulaire (5b) par rapport à l'enveloppe (7) de la turbine de telle sorte qu'il puisse être produit une différence de pression par rapport à l'autre canal annulaire (5a) du second anneau de commande (S2).

2. Turbine radiale suivant la revendication 1. caractérisée en ce que le canal annulaire (5b) de l'anneau de commande (S1) peut être relié par un conduit (6a) à un accumulateur d'air comprimé (8) ou à un collecteur d'air de charge (14), l'autre canal annulaire (5a) de l'anneau de commande (S2) étant relié par un conduit (6) au collecteur d'air de charge (14) du moteur à combustion (13).

3. Turbine radiale suivant l'une ou l'autre des revendications 1 et 2 caractérisée en ce que la cloison intermédiaire (17) dans l'anneau directeur (L) a un siège dans chacun de deux évidements (32 ou 33) des parois en opposition (30, 31) de l'enveloppe de la turbine.

4. Turbine radiale suivant l'une quelconque des revendications 1, 2 et 3, caractérisée en ce qu'au côté commandé par pression du canal annulaire (5b), au-dessus d'un cylindre pneumatique (20) commandé par le dispositif de commande (10), il a été prévu un organe de blocage mécanique constitué par une broche d'arrêt (19) qui peut être fixée pour la fixation en place de l'anneau directeur (L).

5. Turbine radiale suivant l'une ou plusieurs des revendications précédentes, caractérisée en ce que la position de l'anneau directeur (L) peut être réglée au moyen d'une commande du dispositif (18) orientée par accumulateur, à l'intervention de valves magnétiques (9), en fonction de paramètres tels que la vitesse du moteur à combustion (13), la vitesse de rotation de la turbine à gaz brûlés (2), la pression régnant dans le collecteur d'air de charge (14) ou la quantité d'injection de combustible ou encore une combinaison de ces paramètres.

6. Procédé pour l'exécution d'opérations de commutation de l'anneau directeur du dispositif de conduite de la turbine dans la position de travail active ou passive suivant la revendication 1, caractérisé en ce qu'il comporte les opérations de commande indiquées ci-après :
- la pression de charge existant dans le collecteur de pression de charge (14) est amenée à passer de ce collecteur dans le canal annulaire (5a) de l'anneau de commande (S2) et elle déplace, dans le cylindre de guidage (F), l'anneau directeur (L) de la position de travail (V) vers la position de travail (T) avec le canal de conduite de gaz actif (11), auquel cas la face active de l'anneau directeur modifie la pression de charge dans le canal de conduite de gaz (11);
- lors d'une commutation de retour de la position de travail (T) à la position de travail (V), une impulsion de pression limitée dans le temps est envoyée de l'accumulateur (8) dans le canal annulaire (5b) de l'anneau de commande (S1) ;
- l'anneau directeur (L) est, à l'encontre de la pression de charge amenée dans le canal annulaire, déplacé du collecteur de pression de charge (14) dans le cylindre de guidage (F) et le courant de gaz brûlés traverse le canal de conduite de gaz (12).
